# EUROPÄISCHE PATENTSCHRIFT

(11) **EP 0 966 603 B1**
(45) Veröffentlichungstag und Bekanntmachung des Hinweises auf die Patenterteilung: **12.11.2003**
(21) Anmeldenummer: 98964377.0
(22) Anmeldetag: 02.12.1998
(51) Int. Cl.: F02M 51/06

(54) **EINSPRITZVENTIL MIT EINER AUSGLEICHSFLÄCHE**
INJECTION VALVE WITH COMPENSATING SURFACE
SOUPAPE D'INJECTION COMPORTANT UNE SURFACE DE COMPENSATION

(30) Priorität: 23.12.1997 DE 19757659
(43) Veröffentlichungstag der Anmeldung: 29.12.1999
(73) Patentinhaber: SIEMENS AKTIENGESELLSCHAFT, 80333 München (DE)
(72) Erfinder: FITZNER, Johannes, D-93170 Bernhardswald (DE); RINK, Jürgen, D-92442 Wackersdorf (DE)
(86) Internationale Anmeldenummer: DE9803555
(87) Internationale Veröffentlichungsnummer: WO99034113

(56) Entgegenhaltungen:
- EP-A- 0 484 804
- EP-A- 0 770 776
- DE-A- 19 624 001
- US-A- 4 101 076
- US-A- 5 435 286

## Beschreibung

Die Erfindung betrifft Einspritzventil mit einem Aktor und einem Stellglied gemäß dem Oberbegriff des Patentanspruchs 1.

Einspritzventile mit piezoelektrischen Aktoren werden beispielsweise in der Kraftfahrzeugtechnik eingesetzt. Der Aktor liegt dabei direkt an einem Stellglied an. Dadurch wird jedoch ein Verkanten des Aktors direkt auf das Übertragungselement übertragen. Zudem führt eine Unebenheit der ebenen Flächen des Stellgliedes und des Aktors, die aneinander liegen, zu einer einseitigen Belastung des Aktors und des Stellgliedes, wodurch die Übertragung der Auslenkung beeinträchtigt ist und die unebene Stelle im erhöhtem Maße abgenutzt wird.

Aus der US 4,101,076 ist ein Einspritzventil für eine Brennkraftmaschine mit einem Gehäuse bekannt, in dem ein Aktor vorgesehen ist, der in einer Bewegungsrichtung geführt ist. Die Bewegung des Aktors wird mittels eines abgewinkelten Hebels auf ein Stellglied übertragen, wobei der Hebel mit einem kurzen Winkel am Aktor und einem langen Winkel am Stellglied anliegt. Die Anlagefläche zwischen Aktor und Hebel bzw. Hebel und Stellglied sind gekrümmt ausgebildet.

In der EP 484 804 A und der US 5,435,286 A ist jeweils ein Einspritzventil für eine Brennkraftmaschine mit einem Gehäuse gezeigt, in dem ein Aktor vorgesehen ist, der in einer Bewegungsrichtung geführt ist. Es ist jeweils ein Stellglied vorgesehen, dass in eine Bewegungsrichtung geführt ist, wobei der Aktor und das Stellglied über gekrümmte Flächen in Wirkverbindung stehen.

Die Aufgabe der Erfindung ist es, eine größere Auslenkung am Stellglied und eine verbesserte Kraftübertragung zwischen Aktor und Stellglied zu erreichen, wobei auch Dejustierungen, Toleranzen oder Unebenheiten bei Aktor und Stellglied ausgeglichen werden sollen.

Die Aufgabe der Erfindung wird durch die Merkmale des Patentanspruchs 1 gelöst. Ausgestaltungen und Weiterbildungen der Erfindung sind Gegenstand von Unteransprüchen.

Zwischen dem Aktor und dem Stellglied ist ein Ausgleichselement vorgesehen, das in dem Bereich, in dem der Aktor am Ausgleichselement anliegt, eine positive Krümmung aufweist, die zum Aktor hin gekrümmt ist. Durch die positive Krümmung des Ausgleichselementes wird erreicht, daß auch bei einem gegenüber der vorgegebenen Position versetzten und/ oder geneigten Aktor der vorgegebene Anlagepunkt beibehalten wird. Damit wird auch bei einem dejustierten Aktor die optimale Übertragungsrichtung beibehalten. Ein erhöhter Verschleiß wird zudem vermieden.

Weiterhin ist vorgesehen, daß zwischen dem Ausgleichselement und dem Stellglied ein Übertragungselement angeordnet ist. Durch das Übertragungselement wird vorzugsweise die Auslenkung des Aktors vergrößert. Bei der Verwendung mehrerer Übertragungselemente werden unterschiedliche Bauhöhen der Übertragungselemente in vorteilhafter Weise durch das Ausgleichselement ausgeglichen. Damit wird trotz unterschiedlicher Bauhöhe der Übertragungselemente ein verschleißarmer Betrieb ermöglicht, da beide Übertragungselemente mit gleich großer Kraft belastet werden.

Die Erfindung wird im folgenden anhand der Figuren näher erläutert; Es zeigen
- Figur 1:: einen Teil eines Einspritzventiles,
- Figur 2:: ein Einspritzventil mit einem Übertragungselement,
- Figur 3:: ein Einspritzventil mit unterschiedlich hohen Übertragungselementen,
- Figur 4:: eine Führungsscheibe mit Übertragungselementen,
- Figur 5:: ein Einspritzventil ohne Übertragungselementen,
- Figur 6:: ein Ausgleichselement, dessen Krümmungsfläche dem Stellglied zugeordnet ist,
- Figur 7:: ein Ausgleichselement mit zwei Krümmungsflächen,
- Figur 8:: ein Ausgleichselement, das als Teilkugel ausgebildet ist, und
- Figur 9:: einen Aktor und ein Stellglied mit aneinanderliegen den gekrümmten Flächen.

Figuren 5-9 betreffen nicht erfindungsgemäße Ausbildungen.

Im folgenden werden anhand eines Einspritzventils die wesentlichen Merkmale der Erfindung erläutert.

Figur 1 zeigt schematisch einen Teil eines Einspritzventiles mit einem piezoelektrischen Aktor 1, der in einem Führungsring 9 geführt ist und mit einer Druckplatte 2 fest verbunden ist, die an der Oberseite eines Ausgleichselementes 3 anliegt. Das Ausgleichselement 3 liegt mit seiner Unterseite 20 an zwei Übertragungselementen 4,24 an. Die Übertragungselemente 4,24 weisen im Längsschnitt im wesentlichen eine Dreiecksform auf, die an den Ecken abgerundet ist. Die Dreiecksform wird durch eine umlaufende Seitenfläche begrenzt, die die Breite der Übertragungselemente 4,24 festlegt. Die umlaufende Seitenfläche ist insbesondere in den Bereichen, in denen die Seitenfläche am Ausgleichselement 3 oder am Stellglied 5 anliegt, in der Umlaufrichtung abgerundet. Durch die abgerundete Form wird der Reibungswiderstand zwischen dem Übertragungselement 4,24 und dem Ausgleichselement 3 reduziert und der Verschleiß beim Bewegen der Übertragungselemente gering gehalten. Anstelle der zwei Übertragungselemente können auch weniger oder mehr Übertragungselemente angeordnet sein.

Jedes Übertragungselement 4,24 liegt mit einem ersten Auflagepunkt P1 auf einer Auflagefläche 21 des Gehäuses 6 auf und mit einem zweiten Auflagepunkt P2 auf einem Stellglied 5 auf, das in einer Bohrung 13 des Gehäuses 6 beweglich geführt ist. Mit einem dritten Auflagepunkt P3 liegt jedes Übertragungselement 4,24 an der Unterseite 20 des Ausgleichselementes 3 an. Das Stellglied 5 ist beispielsweise direkt mit einer Einspritznadel des Einspritzventils oder mit einem Schließglied eines Servoventils verbunden. Zwischen dem ersten und dem zweiten Auflagepunkt P1,P2 weist das Übertragungselement 4, 24 eine gekrümmte Ausnehmung auf, die dafür sorgt, daß beim Bewegen des Übertragungselementes 4,24 das Übertragungselement 4,24 nur mit dem ersten Auflagepunkt P1 auf der Auflagefläche 21 aufliegt und die Bewegung des Übertragungselementes 4, 24 nicht behindert wird.

Anstelle der dargestellten Übertragungselemente können auch andere Formen, insbesondere Hebel, verwendet werden, mit denen die Auslenkung des Aktors in eine größere Auslenkung des Stellgliedes umgesetzt wird.

Der piezoelektrische Aktor 1 steht über Steuerleitungen 14 mit einem Steuergerät 15 in Verbindung und stützt sich mit seiner Abschlußseite gegen eine Endplatte 16 im Führungsring 9 ab. Eine Hohlschraube 8 stellt über den Führungsring 9 einen funktionsbedingten Abstand zwischen der Druckplatte 2 und dem Ausgleichselement 3 ein. Zwischen dem Führungsring 9 und der Auflagefläche 21 ist eine Federführungsscheibe 10 vorgesehen, die auf dem Auflagering 11 aufliegt und auf der Höhe des Ausgleichselement 3 angeordnet ist, wobei das Ausgleichselement 3 in der mittigen Ausnehmung der Federführungsscheibe 10 angeordnet ist.

Zwischen dem Auflagering 11 und der Druckplatte 2 sind Federelemente 7 angeordnet, die das Ausgleichselement 3 umgeben und in der Ausnehmung der Federführungsscheibe 10 eingebracht sind. Die Federelemente 7 spannen den piezoelektrischen Aktor 1 gegen die Endplatte 16 vor. Die Federelemente 7 sind als Plattenfedern ausgebildet, die eine mittige Ausnehmung aufweisen, in der das Ausgleichselement 3 angeordnet ist.

Das Ausgleichselement 3 weist die Form eines Zylinders auf, der an seiner Oberseite 17 eine konkave Krümmung aufweist, die vorzugsweise als Teilkugelform ausgebildet ist. Für die Funktion der Krümmung ist es ausreichend, wenn mindestens der Bereich der Oberseite 17 eine positive Krümmung zur Druckplatte 2 hin aufweist, an dem die Druckplatte 2 am Ausgleichselement 3 anliegt. Der Punkt, an dem die Druckplatte 2 an der Oberseite 17 anliegt, ist als Anlagepunkt A bezeichnet, der in der Mittensymmetrieachse M des Einspritzventiles und mittig im Querschnitt des Ausgleichselementes 3 angeordnet ist. Die Unterseite 20 des Ausgleichselementes 3 stellt eine ebene Fläche dar, an der das erste und das zweite Übertragungselement 4,24 jeweils an dem dritten Auflagepunkt P3 anliegen. Die seitlichen Abstände D1,D2 zwischen den dritten Auflagepunkten P3 des ersten und des zweiten Übertragungselementes 4,24 und der Mittensymmetrieachse M sind gleich groß: D1=D2.

Das Ausgleichselement 3 wird in der axialen Bewegungsrichtung des Aktors 3 durch den Auflagering 11 und durch eine Führungsscheibe 12 geführt, die zwischen dem Auflagering 11 und der Auflagefläche 21 angeordnet ist und das Ausgleichselement 3 mindestens teilweise umfaßt.

Die Funktionsweise des Einspritzventiles der Figur 1 wird im folgenden beschrieben: Das Steuergerät 15 gibt ein Steuersignal an den piezoelektrischen Aktor 1, der sich daraufhin gegen die Federkraft der Federelemente 7 ausdehnt und dabei das Ausgleichselement 3 gegen die Übertragungselemente 4 drückt. Die Übertragungselemente 4 liegen jeweils mit einem ersten Auflagepunkt P1 auf dem Gehäuse 6 und mit einem zweiten Auflagepunkt P2 auf dem Stellglied 5 auf. Durch den Druck in Richtung auf das Stellglied 5 wirken das erste und das zweite Übertragungselement 4, 24 als Hebel, die sich auf den ersten Auflagepunkten P1 abstützen und das Stellglied 5 über die zweiten Auflagepunkte P2 nach unten drücken. Dabei öffnet das Stellglied 5 beispielsweise ein Servoventil oder bewegt eine Einspritznadel.

Ist nun der piezoelektrische Aktor 1 und die Druckplatte 2 dejustiert, wie in Figur 2 schematisch dargestellt ist, so verschiebt sich wegen der gekrümmten Oberfläche der Oberseite 17 des Ausgleichselementes 3 der Anlagepunkt A nicht, oder bei großer Dejustierung nur geringfügig, aus der vorgegebenen Position, die in der Mittensymmetrieachse M liegt. Dadurch wird auch bei einem geneigten oder verkanteten piezoelektrischen Aktor 1 die Kraft weiterhin in der Mittensymmetrieachse M übertragen. Somit wird durch das Ausgleichselement 3 eine Dejustierung des Aktors 1 ausgeglichen.

Das Ausgleichselement 3 bietet zudem den Vorteil, daß bei einem ersten und einem zweiten Übertragungselement 4,24, die eine unterschiedliche Bauhöhe aufweisen, ein verschleißarmer Betrieb möglich ist. Bei unterschiedlich hohen Übertragungselementen 4,24 kippt das Ausgleichselement 3 aus der waagerechten Position, wie in Figur 3 dargestellt ist. Aufgrund der gekrümmten Oberfläche der Oberseite 17 wird auch bei einem gekippten Ausgleichselement 3 der Anlagepunkt A, an dem der piezoelektrische Aktor 1 oder die Druckplatte 2 am Ausgleichselement 3 anliegen, nicht aus der Mittensymmetrieachse M verschoben. Dadurch wird die Kraft, die vom piezoelektrischen Aktor 1 auf das Ausgleichselement 3 übertragen wird, weiterhin gleichmäßig auf das erste und das zweite Übertragungselement 4,24 übertragen, da das erste und das zweite Übertragungselement 4,24 den gleichen Abstand (D1=D2) zur Mittensymmetrieachse M aufweisen.

Das Ausgleichselement 3 ermöglicht somit einen automatischen Abstandsausgleich bei unterschiedlich hohen Ubertragungselementen 4,24. Damit das gekippte Ausgleichselement 3 nicht seitlich verschoben wird, wird es vom Auflagering 11 und vorzugsweise von der Führungsscheibe 12 in der Bewegungsrichtung des Aktors 1 geführt.

Das erste und das zweite Übertragungselement 4,24 werden in ihren Positionen durch die Führungsscheibe 12 festgelegt. Die Führungsscheibe 12 weist dazu, wie in Figur 4 dargestellt ist, eine Führungsausnehmung 18 auf. Die Führungsausnehmung 18 justiert das erste und das zweite Übertragungselement 4,24 symmetrisch zur Mittensymmetrieachse M und legt das erste und das zweite Übertragungselement 4,24 in der Ebene der Führungsscheibe 12 fest. Die Führungsausnehmung 18 weist im wesentlichen die Form eines Rechteckes auf, das mittig in eine Kreisform übergeht. Durch die Kreisform ist gewährleistet, daß sowohl die Bewegung des Stellgliedes 5, als auch die Bewegung des Ausgleichselementes 3 durch die Führungsscheibe 12 nicht behindert werden. Zudem dient die Kreisform zur Aufnahme des Ausgleichselementes 3, das auch von der Führungsscheibe 3 geführt wird.

Die Führungsscheibe 12 weist bei nur einem Übertragungselement 4, wie in Figur 2 dargestellt ist, vorzugsweise nur eine rechteckförmige Ausnehmung auf, in der das Übertragungselement 4 geführt ist. Damit jedoch bei dieser Anordnung die Bewegung des Ausgleichselementes 3 oder des Stellgliedes 5 nicht behindert wird, ist die Bauhöhe des Übertragungselementes 4 größer als die Bauhöhe der Führungsscheibe 12, so daß das Übertragungselement 4 oberhalb und unterhalb der Führungsscheibe 12 so weit übersteht, daß ausreichend Spiel für eine Bewegung des Ausgleichselementes 3 und des Stellgliedes 5 vorhanden ist. Alternativ kann auch in die Führungsscheibe 12 eine mittige Bohrung eingebracht sein, die an den Querschnitt des Ausgleichselementes 3 angepaßt ist und das Ausgleichselement 3 mindestens teilweise aufnimmt und das Ausgleichselement 3 in der Bewegungsrichtung des Aktors 1 führt.

Figur 5 zeigt eine weitere Ausführungsform des Einspritzventils, bei dem das Ausgleichselement 3 direkt am Stellglied 5 anliegt und keine Übertragungselemente 4,24 vorgesehen sind.

Figur 6 zeigt ein Ausgleichselement 3, das eine gekrümmte Unterseite aufweist, die am Stellglied 5 anliegt. Das Stellglied 5 weist eine ebene Endfläche auf, die am Ausgleichselement 3 anliegt.

Figur 7 zeigt eine weitere Ausführungsform des Ausgleichselementes 3, das eine gekrümmte Oberseite und eine gekrümmte Unterseite aufweist, wobei die Krümmung der Oberseite dem Aktor 1 und die Krümmung der Unterseite dem Stellglied 5 zugeordnet ist, und der Aktor 1 bzw. das Stellglied 5 an der gekrümmten Oberseite bzw. an der gekrümmten Unterseite anliegt. Die Anlagepunkte, an denen der Aktor und das Stellglied am Ausgleichselement 3 anliegen, sind in der Mittensymmetrieachse M angeordnet. Das Ausgleichselement 3 wird in dieser Ausführungsform von einem höheren Auflagering 11 in der Bewegungsrichtung des Aktors 3 geführt. Mit diesem zweiseitig gekrümmten Ausgleichselement 3 werden Dejustierungen des Aktors und des Stellgliedes ausgeglichen. Der Aktor 1 liegt mit einer ebenen Endfläche am Ausgleichselement 3 an.

Figur 8 zeigt eine weitere besondere Ausführung des Ausgleichselementes 3, das in diesem Beispiel in der Form einer Teilkugel, vorzugsweise in der Form einer Halbkugel ausgebildet ist. Dadurch ist die Herstellung des Ausgleichselementes 3 einfach herstellbar.

Durch die Anordnung wenigstens einer gekrümmten Fläche zwischen dem Aktor und dem Stellglied wird ein Dejustierung des Aktors und/oder des Stellgliedes ausgeglichen. Es kann die gekrümmte Fläche auch direkt am Ende des Aktors 1, beispielsweise an der Druckplatte 2 oder am Ende des Stellgliedes 5 ausgebildet sein. Eine entsprechende Ausführung ist in Figur 9 dargestellt.

Die Verwendung eines separaten Ausgleichselementes 3 bietet zudem den Vorteil, daß die gekrümmten Flächen am Ausgleichselement 3 einfacher als am Aktor 1, der Druckplatte 2 oder am Stellglied 5 hergestellt werden können. Eine weitere Verbesserung des Ausgleichs wird dadurch erreicht, daß in der Anordnung der Figur 9 zwischen der oder den gekrümmten Flächen des Aktors 1 und/oder des Stellgliedes 5 ein Ausgleichselement 3 mit ein oder zwei gekrümmten Flächen entsprechend den Figuren 1,6,7 angeordnet wird.

## Patentansprüche

1. Einspritzventil für eine Brennkraftmaschine mit einem Gehäuse (6),
in dem ein Aktor (1) vorgesehen ist, der in einer Bewegungsrichtung geführt ist, und
in dem ein Stellglied (5) vorgesehen ist, das in einer Bewegungsrichtung geführt ist, wobei
ein Ausgleichselement (3) zwischen dem Stellglied (5) und dem Aktor (1) beweglich im Gehäuse (6) angeordnet ist,
der Aktor (1) und das Stellglied (5) am Ausgleichselement (3) anliegen,
das Ausgleichselement (3) mindestens in dem Bereich, in dem der Aktor (1) und/oder das Stellglied (5) am Ausgleichselement (3) anliegen, eine zum Aktor (1) bzw. zum Stellglied (5) geneigte Krümmung aufweist, so daß der Anlagepunkt des Aktors (1) bzw. des Stellgliedes (5) genau festgelegt ist und bei einem Verkippen des Aktors (1) bzw. des Stellgliedes (5) sich kaum verschiebt,
**dadurch gekennzeichnet,**
**daß** ein Übertragungselement (4) vorgesehen ist, das zwischen dem Ausgleichselement (3) und dem Stellglied (5) angeordnet ist,
**daß** das Übertragungselement (4) an einem ersten Auflagepunkt (P1) auf dem Gehäuse (6) des Einspritzventils anliegt,
**daß** das Übertragungselement (4) an einem zweiten Auflagpunkt (P2) am Stellglied (5) anliegt,
**daß** das Übertragungselement (4) an einem dritten Auflagepunkt (P3) am Ausgleichselement (3) anliegt, das in diesem Bereich eine nahezu ebene Fläche aufweist, wobei die gekrümmte Fläche des Ausgleichselementes (3) dem Aktor (1) zugeordnet ist.

2. Einspritzventil nach Anspruch 1, **dadurch gekennzeichnet, daß** ein zweites Übertragungselement (24) zwischen dem Ausgleichselement (3) und dem Stellglied (5) angeordnet ist, daß das zweite Übertragungselement (24) in der Form im wesentlichen identisch zum ersten Übertragungselement (4) ausgebildet ist und in bezug auf eine Mittensymmetrieachse (M) des Einspritzventils symmetrisch zum ersten Übertragungselement (4) angeordnet ist,
wobei insbesondere der zweite Auflagepunkt (P2) des zweiten Übertragungselementes (24) den gleichen Abstand zur Mittensymmetrieachse (M) aufweist, wie der zweite Auflagepunkt (P2) des ersten Übertragungselementes (4).

3. Einspritzventil nach Anspruch 1, **dadurch gekennzeichnet, daß** das Ausgleichselement (3) in der Bewegungsrichtung des Aktors (1) vom Gehäuse (6) seitlich geführt ist.

4. Einspritzventil nach Anspruch 1, **dadurch gekennzeichnet, daß** das Ausgleichselement (3) als Teilkugel ausgebildet ist.

5. Einspritzventil nach Anspruch 1, **dadurch gekennzeichnet, daß** der erste und der zweite Auflagepunkt (P1,P2) auf annähernd einer Ebene angeordnet sind, und daß der dritte Auflagepunkt (P3) in der Ebene des ersten und des zweiten Auflagepunktes (P1,P2) betrachtet, zwischen dem ersten und dem zweiten Auflagepunkt (P1,P2) liegt.

6. Einspritzventil nach Anspruch 1, **dadurch gekennzeichnet, daß** das Ausgleichselement (3) im Gehäuse (6) in der Bewegungsrichtung des Aktors (1) geführt ist, daß das Ausgleichselement (3) zylinderförmig ausgebildet ist, daß die Oberseite (17) des Ausgleichselementes (3) als Teilkugelfläche ausgebildet ist, und daß die Unterseite des Ausgleichselementes im wesentlichen als ebene Fläche ausgebildet ist, und daß der Aktor (1) an der Teilkugelfläche mit einer im wesentlichen ebenen Fläche (2) anliegt, und daß das Stellglied (5) an der ebenen Unterseite des Ausgleichselementes (3) anliegt.

7. Einspritzventil nach Anspruch 1, **dadurch gekennzeichnet, daß** der Aktor (1) eine zum Stellglied (5) gekrümmte Fläche aufweist, oder daß das Stellglied (5) eine zum Aktor (1) gekrümmte Fläche aufweist.

8. Einspritzventil nach Anspruch 7, **dadurch gekennzeichnet, daß** ein Ausgleichselement (3) vorgesehen ist, das zwischen dem Stellglied (5) und dem Aktor (1) beweglich im Gehäuse (6) angeordnet ist,
daß der Aktor (1) und das Stellglied (5) am Ausgleichselement (3) anliegen,
daß das Ausgleichselement (3) mindestens in dem Bereich, in dem der Aktor (1) oder das Stellglied (5) am Ausgleichselement (3) anliegen, eine zum Aktor (1) bzw. zum Stellglied (5) geneigte Krümmung aufweist, so daß der Anlagepunkt des Aktors (1) bzw. des Stellgliedes (5) genau festgelegt ist und bei einem Verkippen des Aktors (1) bzw. des Stellgliedes (5) sich kaum verschiebt.

## Claims

1. Fuel injection valve for an internal combustion engine with a housing (6), containing an actuator (1) guided in a direction of movement, and containing a correcting element (5) that is guided in a direction of movement, an equalizing element (3) being located between the correcting element (5) and the actuator (1) movable in the housing (6), the actuator (1) and the correcting element (5) press against the equalizing element (3), the equalizing element (3), at least in the area where the actuator (1) and/or the correcting element (5) presses against the equalizing element (3), featuring a sloped curve towards the actuator (1) or the correcting element (5), so that the contact point of the actuator (1) or the correcting element (5) is specified accurately and hardly moves if the actuator (1) or the correcting element (5) tilt, **characterized in that** a transmission element (4) is provided, that is arranged between the equalizing element (3) and the correcting element (5), that the transmission element (4) presses against a first contact point (P1) on the housing (6) of the fuel injection valve, that the transmission element (4) presses against a second contact point (P2) on the correcting element (5), that the transmission element (4) presses against a third contact point (P3) on the equalizing element (3), featuring an almost flat surface in this area, assigning the curved areas of the equalizing element (3) to the actuator (1).

2. Fuel injection valve according to Claim 1 **characterized in that** a second transmission element (24) is arranged between the equalizing element (3) and the correcting element (5), that the second transmission element (24) having mainly a shape identical to the first transmission element (4) and with reference to the axis of centrosymmetry (M) of the fuel injection valve is arranged symmetrically to the first transmission element (4), the second contact point (P2) of the second transmission element (24) featuring particularly the same distance to the axis of centrosymmetry (M), as is the case for the second contact point (P2) of the first transmission element (4).

3. Fuel injection valve according to Claim 1, **characterized in that** the sides of equalizing element (3) are guided in the direction of movement of the actuator (1) by the housing (6).

4. Fuel injection valve according to Claim 1, **characterized in that** the equalizing element (3) is designed as a partial sphere.

5. Fuel injection valve according to Claim 1, **characterized in that** the first and second contact point (P1, P2) are located in approximately one plane, and that the third contact point (P3) viewed in the plane of the first and second contact point (P1, P2) lies between the first and second contact point (P1, P2).

6. Fuel injection valve according to Claim 1, **characterized in that** the equalizing element (3) in the housing (6) is guided in the direction of movement of the actuator (1), that the equalizing element (3) is designed as a cylinder shape, that the upper side (17) of the equalizing element (3) is designed as a partial sphere area, and that the underside of the equalizing element is designed mainly as a flat surface, and that the actuator (1) presses against the partial sphere area with a mainly flat surface (2), and that the correcting element (5) presses against the flat underside of the equalizing element (3).

7. Fuel injection valve according to Claim 1, **characterized in that** the actuator (1) features a curved surface towards the correcting element (5), or that the correcting element (5) features a curved surface towards the actuator (1).

8. Fuel injection valve according to Claim 7, **characterized in that** an equalizing element (3) is provided that is positioned to move within the housing (6) between the correcting element (5) and the actuator (1), that the actuator (1) and the correcting element (5) press against the equalizing element (3), that the equalizing element (3), at least in the area where the actuator (1) or the correcting element (5) presses against the equalizing element (3), features a sloped curve towards the actuator (1) or the correcting element (5), so that the contact point of the actuator (1) or the correcting element (5) is specified accurately and hardly moves if the actuator (1) or the correcting element (5) are tilted.

## Revendications

1. Soupape d'injection pour un moteur à combustion interne, comportant un boîtier (6),
- dans lequel est prévu un actionneur (1) qui est guidé dans une direction de déplacement, et
- dans lequel est prévu un organe de réglage (5) qui est guidé dans une direction de déplacement,
- un élément d'équilibrage (3) étant disposé entre l'organe de réglage (5) et l'actionneur (1), en pouvant se déplacer dans le boîtier (6),
- l'actionneur (1) et l'organe de réglage (5) étant en contact avec l'élément d'équilibrage (3),
- l'élément d'équilibrage (3) présentant, au moins dans la zone dans laquelle l'actionneur (1) et/ou l'organe de réglage (5) sont en contact avec l'élément d'équilibrage (3), une courbure inclinée respectivement vers l'actionneur (1) et vers l'organe de réglage (5), de telle façon que le point de contact respectif de l'actionneur (1) et de l'organe de réglage (5) sont déterminés exactement et se décalent à peine en cas de basculement de l'actionneur (1) ou, respectivement, de l'organe de réglage (5),
**caractérisée en ce que**
- un élément de transmission (4) est prévu, qui est disposé entre l'élément d'équilibrage (3) et l'organe de réglage (5),
- **en ce que** l'élément de transmission (4) est en contact par un premier point de contact (P1) avec le boîtier (6) de la soupape d'injection,
- **en ce que** l'élément de transmission (4) est en contact par un deuxième point de contact (P2) avec l'organe de réglage (5),
- **en ce que** l'élément de transmission (4) est en contact par un troisième point de contact (P3) avec l'élément d'équilibrage (3), qui présente, dans cette zone, une surface sensiblement plane, la surface bombée de l'élément d'équilibrage (3) étant disposée vers l'actionneur (1).

2. Soupape d'injection suivant la revendication 1, **caractérisée en ce qu'**un deuxième élément de transmission (24) est disposé entre l'élément d'équilibrage (3) et l'organe de réglage (5), **en ce que** le deuxième élément de transmission (24) est réalisé, dans sa forme, essentiellement identique au premier élément de transmission (4) et est disposé, par rapport à un axe central de symétrie (M) de la soupape d'injection, symétriquement au premier élément de transmission (4),
- le deuxième point de contact (P2) du deuxième élément de transmission (24) présentant, en particulier, la même distance à l'axe central de symétrie (M), que le deuxième point de contact (P2) du premier élément de transmission (4).

3. Soupape d'injection suivant la revendication 1, **caractérisée en ce que** l'élément d'équilibrage (3) est guidé latéralement par le boîtier (6) dans la direction de déplacement de l'actionneur (1).

4. Soupape d'injection suivant la revendication 1, **caractérisée en ce que** l'élément d'équilibrage (3) est réalisé sous la forme d'une partie de sphère.

5. Soupape d'injection suivant la revendication 1, **caractérisée en ce que** le premier et le deuxième point de contact (P1, P2) sont disposés sensiblement dans un plan, et **en ce que** le troisième point de contact (P3) est placé entre le premier et le deuxième point de contact (P1, P2) , en considérant le plan du premier et du deuxième point de contact (P1, P2).

6. Soupape d'injection suivant la revendication 1, **caractérisée en ce que** l'élément d'équilibrage (3) est guidé, dans le boîtier (6), dans la direction du déplacement de l'actionneur (1), **en ce que** l'élément d'équilibrage (3) est réalisé avec une forme cylindrique, **en ce que** la face supérieure (17) de l'élément d'équilibrage (3) est réalisée avec la forme d'une partie de sphère, et **en ce que** la face inférieure de l'élément d'équilibrage est essentiellement réalisée sous forme d'une surface plane, et **en ce que** l'actionneur (1) est en contact par une surface de partie de sphère avec une surface essentiellement plane (2), et **en ce que** l'organe de réglage (5) est en contact avec la face inférieure plane de l'élément d'équilibrage (3).

7. Soupape d'injection suivant la revendication 1, **caractérisée en ce que** l'actionneur (1) présente une surface bombée vers l'organe de réglage (5), ou **en ce que** l'organe de réglage (5) présente une surface bombée vers l'actionneur (1).

8. Soupape d'injection suivant la revendication 7, **caractérisée en ce qu'**il est prévu un élément d'équilibrage (3), qui est disposé mobile dans le boîtier (6), entre l'organe de réglage (5) et l'actionneur (1),
- **en ce que** l'actionneur (1) et l'organe de réglage (5) sont en contact avec l'élément d'équilibrage (3),
- **en ce qu'**au moins dans la zone dans laquelle l'actionneur (1) et l'organe de réglage (5) sont en contact avec l'élément d'équilibrage (3), l'élément d'équilibrage (3) présente une courbure inclinée vers respectivement l'actionneur (1) et l'organe de réglage (5), de telle façon que le point de contact respectif de l'actionneur (1) ou de l'organe de réglage (5) sont déterminés exactement, et qu'en cas d'un basculement de l'actionneur (1) ou respectivement de l'organe de réglage (5), il soit à peine déporté.
